# EUROPÄISCHE PATENTSCHRIFT

(11) **EP 0 291 719 B1**
(45) Veröffentlichungstag und Bekanntmachung des Hinweises auf die Patenterteilung: **29.07.1992**
(21) Anmeldenummer: 88106436.4
(22) Anmeldetag: 22.04.1988
(51) Int. Cl.: B21B 13/10, B21B 31/10

(54) **Universalwalzgerüst mit anstellbaren Horizontal- und Vertikalwalzensätzen**
Universal rolling mill stand with adjustable horizontal and vertical rolls
Cage de laminoir universel à cylindres horizontaux et verticaux réglables

(30) Priorität: 16.05.1987 DE 3716501
(43) Veröffentlichungstag der Anmeldung: 23.11.1988
(73) Patentinhaber: SMS SCHLOEMANN-SIEMAG AKTIENGESELLSCHAFT, 40237 Düsseldorf (DE)
(72) Erfinder: Svagr,Alexandr, D-4010 Hilden (DE); Bogendörfer, Hans, D-4000 Düsseldorf (DE); Riebschläger, Klaus, D-4010 Hilden (DE); Reismann, Hans-Jürgen, D-4000 Düsseldorf 1 31 (DE); Wenig, Hubertus, D-4690 Herne 2 (DE)
(74) Vertreter: Müller, Gerd, Dipl.-Ing.

(56) Entgegenhaltungen:
- AT-B- 339 853
- DE-A- 1 602 134
- DE-A- 1 752 581
- DE-A- 1 916 806
- DE-C- 471 156
- DE-C- 911 602
- DE-C- 919 528

## Beschreibung

Die Erfindung bezieht sich auf ein Universalgerüst mit anstellbaren, in Fensterausnehmungen der Ständerholme der Walzenständer geführten Horizontal- und Vertikalwalzensätzen in der Form eines Universalwalzgerüstes mit zwei durch Querträger verbundenen, jeweils aus einem Paar von Ständerholmen mit Quertraversen gebildeten Walzenständerhälften, bei dem die Lagereinbaustücke des Horizontalwalzensatzes zwischen den Ständerholmen des jeweiligen Ständerholmpaares, und die Lagereinbaustücke des Vertikalwalzensatzes zwischen, nach außen kragenden Ansätzen dieser Ständerholmpaare vertikal bzw. horizontal bewegbar, und die oberen der die Ständerholmpaare verbindenden Quertraversen abheb- bzw. horizontal ausschwenkbar sind, und bei dem zwischen den Außenflächen der Lagereinbaustücke mindestens der oberen Horizontalwalze und den, einander zugewandten Führungsflächen der Ständerholme der Ständerholmpaare ein an diesen Führungsflächen geführter, Begrenzungswände aufweisender Stützrahmen angeordnet ist.

Es ist bekannt (DE-A-1 602 134) bei Universalgerüsten den gesamten Walzensatz, nämlich die oberen Horizontalwalzen, die Vertikalwalzen und die unteren Horizontalwalzen mit deren Lagereinbaustücken mit Hilfe eines, diese gemeinsam zusammenhaltenden Stützrahmens zum Zwecke des Austausches des Walzensatzes gegen einen anderen, mit den Walzen und ihren Einbaustücken seitlich horizontal aus dem Walzgerüst herauszufahren. Diese Kassetten-Bauart des Stützrahmens kennzeichnet sich durch das Zusammenfassen und Zusammenhalten des gesamten Walzensatzes in der Arbeitsposition der Walzen zueinander in dem Stützrahmen. Dieser stellt dabei eine Art zweites Walzgerüst dar, das nach Einbau in das eigentliche Walzgerüst von diesem verstärkt und an die Hilfseinrichtungen, wie Anstellvorrichtungen und Walzarmaturen angeschlossen wird. Da diese Stützrahmen den gesamten Walzensatz zusammenhalten und tragen müssen, sind sie vergleichsweise sehr schwer und aufwendig gebaut. Die Bauart macht es weiter erforderlich, alle für die Führung der Lagereinbaustücke der Walzensätze erforderlichen Führungsflächen in dem Stützrahmen selbst vorzusehen. Weiter muß sich die Breite der Ständerfenster des Walzgerüstes über die gesamte Höhe der Fenster nach der Breite derjenigen Lagereinbaustücke der Walzensätze richten, die die größte Breitenabmessung aufweisen. Bei Universalgerüsten sind dies die Lagereinbaustücke der Vertikalwalzen. Diese Notwendigkeit erhöht den Bauaufwand für das den Stützrahmen umfassende Walzgerüst erheblich. Bei einer anderen bekannten Ausbildungsform von Universalwalzgerüsten (Firmendruckschrift MS SCHLOEMANN-SIEMAG AG W2/317 - November 1984 und W2-1158 - Juni 1981) werden für das Ein- bzw. Ausbringen der Walzensätze zum Zwecke des Walzenwechsels zunächst die beiden, die Ständerholme verbindenden Quertraversen vom Walzgerüst gelöst und abgehoben bzw. horizontal nach außen weggeschwenkt. Anschließend wird dann mit Hilfe eines Krans die obere Horizontalwalze des Horizontalwalzensatzes mit ihren Lagereinbaustücken aus dem Walzgerüst herausgehoben. Das dann folgende Ausheben der Vertikalwalzen des Vertikalwalzensatzes mit deren Lagereinbaustücken erfordert wegen der Führung dieser Lagereinbaustücke zwischen den nach außen kragenden Ansätzen der Ständerholme ein horizontales Verfahren zunächst der einen und dann der anderen Vertikalwalze mit den Einbaustücken aus dem Bereich dieser Ansätze heraus, damit die Vertikalwalzen dann, ebenfalls mit Hilfe eines Krans nacheinander aus dem Walzgerüst nach oben ausgehoben werden können. Die untere Horizontalwalze kann dann mit ihren Einbaustücken ebenfalls aus dem Walzgerüst herausgehoben werden.

Der Ausbau der Walzensätze und ebenso der Einbau der neuen Walzensätze erfordert bei dieser Ausbildungsform deshalb einen erheblichen Montage- und Zeitaufwand mit den daraus folgenden langen Stillstandszeiten der gesamten Walzstraße, in der sich das Universalgerüst befindet.

Schließlich ist es noch bekannt (DE-A-911 602) nach der Entfernung von, die Ständerholme des Walzgerüstes verbindenden Quertraversen den gesamten Walzensatz eines Walzgerüstes nach oben aus dem Walzgerüst herauszuheben bzw. in dieses wieder abzusenken. Die Lagereinbaustücke aller Walzen werden dabei von außen her, von Ansätzen eines gemeinsamen Hebelgestells erfaßt, das von Walzarmaturleisten gebildet wurde, die den Walzen in Walzrichtung vor- bzw. nachgeordnet waren. Dieser Ausbildungsvorschlag setzte sich im praktischen Walzbetrieb abernicht durch, weil das Unterfassen der einzelnen Walzeneinbaustücke durch das, von den senkrechten Armaturleisten gebildete Hebelgestell und das nachfolgende Ausheben des gesamten Walzensatzes nur möglich war, wenn entsprechende zusätzliche Spann- und Querversteifungselemente angeordnet wurden. Diese vergrößerten den Herstellungsaufwand erheblich und machten darüber hinaus den vorherigen Ausbau und nachherigen Wiedereinbau zahlreicher, dem Aushebe- und Absenkvorgang im Wege stehender Armaturen und anderer Führungselemente notwendig.

Der Erfindung liegt die Aufgabe zugrunde, den Ein- und Ausbau der Walzensätze zu vereinfachen und damit den erforderlichen Zeitaufwand sowie den Montageaufwand zu verringern.

Diese Aufgabe wird dadurch gelöst, daß die plattenförmigen Begrenzungswände des Stützrahmens für die Lagereinbaustücke der oberen Horizontalwalze allein oder für diese und die Lagereinbaustücke des Vertikalwalzensatzes einen, mit einer Hebevorrichtung verbindbaren Rahmenkäfig bilden, der vertikal in das Walzgerüst einsenk- und aus diesem heraushebbar ist, wobei die Lagereinbaustücke des Vertikalwalzensatzes an den Rahmenkäfig hängekuppelbar bzw. ebenfalls in diesem geführt, und die Lagereinbaustücke der unteren Horizontalwalze an die Lagereinbaustücke des Vertikalwalzensatzes vertikal verschiebbar hängekuppelbar sind. Mit dieser Ausbildung können alle Walzensätze mit ihren Lagereinbaustücken gemeinsam beim Ein- bzw. Ausbringen des Rahmenkäfigs in das Walzgerüst ein- bzw. aus diesem herausgebracht werden.

Die äußeren Begrenzungswände des Rahmenkäfigs und die die Lagereinbaustücke des Vertikalwalzensatzes führenden Führungsflächen der Ständerholme können dabei erfindungsgemäß jeweils in einer Ebene liegen und an nach innen gerichteten Absätzen der Ständerholme in Führungsflächen für die Lagereinbaustücke der unteren Horizontalwalze übergehen, wobei die nach oben gerichteten Flächen der Absätze Gleitbahnen für die horizontale Bewegung der Lagereinbaustücke der Vertikalwalzen darstellen.

Der Rahmenkäfig kann mittels, in Fixierbohrungen einschiebbarer Justierbolzen mit den Ständerholmen der Walzenständerhälften verriegelbar sein.

Eine besonders vorteilhafte Ausbildungsform ergibt sich, wenn bei Führung der Lagereinbaustücke der oberen Horizontalwalze und der Lagereinbaustücke des Vertikalwalzensatzes in den Begrenzungswänden des Rahmenkäfigs die Lagereinbaustücke des Vertikalwalzensatzes in dem Rahmenkäfig schubladengeführt sind, und die Führung der hängegekuppelten Lagereinbaustücke der unteren Horizontalwalze an den Führungsflächen der Ständerholmpaare erfolgt. Diese, besonders bei Verwendung von vertikalen Walzensätzen mit kleinerem Durchmesser vorteilhafte Ausbildung erlaubt es, die Ständerfenster im, bei Walzbetrieb besonders beanspruchten Fußbereich der Ständerholme schmaler zu bemessen, da die Lagereinbaustücke der unteren Horizontalwalze direkt an den Führungsflächen der Ständerholme geführt sind.

Werden, wie die Erfindung weiter vorsieht, an den Ständerholmen beider Walzenständerhälften, mit dem Rahmenkäfig kuppelbare, wegeinstell- und festlegbare Hubvorrichtungen angeordnet, dann können die Walzen des Vertikalwalzensatzes auch vertikal verändert positioniert werden, mit der Folge, daß bspw. nach einem Wechsel des Walzensatzes zu dessen Einstellung auf die Walzlinie nicht das ganze Universalgerüst höhenverstellt werden muß, und daß auch zur Erzielung einer größeren Stegmittengenauigkeit Positionseinstellungen der Vertikalwalzen zwischen den einzelnen Walzstichen vorgenommen werden können, damit zur Erreichung dieses Ziels das Walzgut in möglichst horizontaler Lage in den Walzspalt eintritt. Dabei ergibt sich noch der weitere Vorteil, daß die bisher vor und hinter dem Walzgerüst angeordneten, sog. Wipprollgänge entfallen können. Die Hubvorrichtungen können zweckmäßig jeweils paarweise an benachbarten Ständerholmen beider Walzenständerhälften angeordnet und gemeinsam angetrieben sein.

Weitere Ausbildungsformen der Erfindung sind in zusätzlichen Unteransprüchen niedergelegt.

Die Erfindung wird anhand der in der Zeichnung dargestellten Ausführungsbeispiele näher erläutert. In der Zeichnung zeigen
- Fig. 1: ein Universalgerüst, von der Seite gesehen, teilweise geschnitten,
- Fig. 2: den Rahmenkäfig mit den Horizontal- und Vertikalwalzensätzen, teilweise geschnitten, in Walzrichtung gesehen,
- Fig. 3: den Rahmenkäfig mit den Horizontal- und Vertikalwalzensätzen abgesetzt auf dem Absetzrahmen von der Seite gesehen,
- Fig. 4: die Seitenansicht von Fig. 3,
- Fig. 5: eine andere Ausbildungsform eines Universalgerüstes mit Rahmenkäfig von der Seite gesehen in schematischer Darstellung,
- Fig. 6: die Seitenansicht von Fig. 5 und
- Fig. 7: die Draufsicht auf Fig. 6.

In Fig. 1 ist ein in unterschiedlichen, zu den Achsen der Horizontalwalzen normalen Ebenen geschnittenes Universalwalzgerüst dargestellt. Danach werden die Ständerholme 1 des Gerüstes durch vier in diesen gelagerte Zuganker 2 durchgriffen, die jeweils über eine kraftbetriebene Schnecke 3 drehantreibbar sind, die in ein auf dem Zuganker 2 vorgesehenes Schneckenrad 4 eingreift. Beidendig gehen die Zuganker 2 in Gewindespindeln 5 über, die in Druckmuttern 6 eingreifen, die in Ausnehmungen einer oberen sowie einer unteren Quertraverse 7, 8 vorgesehen sind. Während die unteren Druckmuttern 6 unmittelbar in die untere Quertraverse 8 eingesetzt sind, sind die oberen Druckmuttern 6 jeweils in Kupplungsbuchsen 9 angeordnet, die sich, wie die unteren Druckmuttern, auf den Ständerholmen 1 abstützen. Die oberen Quertraversen 7 sind um, in der Zeichnung nicht dargestellte, Kupplungsbuchsen schwenkbar angeordnet, während in gegenüberliegenden Ende der oberen Quertraversen 7 Ausnehmungen 7a vorgesehen sind, welche mit entsprechenden Stufen einen Absatz der Kupplungsbuchsen 9 untergreifen, andererseits aber seitlich frei enden, so daß die oberen Quertraversen 7 um etwa 90° schwenkbar mit einer Schwenkung den über den von den Ständerholmen 1 gebildeten Gehäusefenstern 10 gebildeten Raum freigeben. Die Gehäusefenster 10 weisen untere Flanken 11 auf, deren lichte Weite der Breite der Lagereinbaustücke 13 der unteren Horizontalwalze 14 angepaßt sind. Die über Absätze anschließenden Flanken 12 der Gehäusefenster 10 weisen eine vergrößerte lichte Weite auf, welche eine direkte Führung der lagereinbaustücke 15 der Vertikalwalzen 16 ermöglicht. Darüber sind die Lagereinbaustücke 17 der oberen Horizontalwalze 18 vorgesehen; sie werden zwischen Begrenzungswänden 22 vertikal geführt, die gemeinsam mittels eines Joches 21 zu dem Rahmenkäfig 19 verbunden sind, der mittels einer Tragöse 20 durch ein Hebezeug anheb- bzw. absenkbar ist, die an das die Begrenzungswände 22 verbindende Joch 21 angegossen ist.

Das Joch 21 oder die Begrenzungswände 22 sind mit einer seitlichen Justierleiste 23 verbunden, welche das Einbringen der Begrenzungswände 22 in das Gehäusefenster 10 begrenzt und positioniert. Um eine feste Lage des Rahmenkäfigs 19 im Walzgerüst zu sichern, sind dessen Joch 21 und/oder die Begrenzungswände 22 mit Fixierbohrungen 24 (vgl. Fig. 2) versehen, in die in (nicht dargestellte) an den Ständerholmen 1 geführte Fixierbolzen einschiebbar sind. Die Begrenzungswände 22 stützen sich damit einerseits gegen die Flanken 12 der Gehäusefenster 10 ab und andererseits führen sie mit ihren Innenflächen, zweckmäßig gegen axiale Verschiebungen gesichert, die Lagereinbaustücke 17 der oberen Horizontalwalzen 18 in vertikaler Richtung. Ihre nach unten weisenden Begrenzungsflächen führen hierbei die Lagereinbaustücke 15 der Vertikalwalzen 16 in horizontaler Richtung und stützen diese gegen vertikale Verschiebungen ab, so daß die horizontale Führung mit nur ein enges Spiel gestattender vertikaler Führung ohne das Einarbeiten gesonderter Ausnehmungen in die Flanken der Gehäusefenster 10 ebenso ermöglicht wird wie ein einfaches Ausbringen der Lagereinbaustücke 15 nach oben, ohne eine vorherige horizontale Verschiebung dieser Lagereinbaustücke 15 mit den Vertikalwalzen 16.

Die Begrenzungswände 22 sind im unteren Bereich ihrer Innenflächen jeweils mit Tragnuten 25 ausgestattet, in die an der Oberseite der Lagereinbaustücke 15 der Vertikalwalzen 16 angesetzte und horizontal auskragende Tragfedern 26 eingreifen. In ähnlicher Weise sind an der Unterseite der Lagereinbaustücke 15 dieser Vertikalwalzen 16 hier hinterschnittene Haltenuten 27 vorgesehen, in die die abgewinkelten Enden von Tragösen 29 einhängbar sind. Diese Tragösen 29 umgreifen ihrerseits (vgl. Fig. 2) Ansätze 30 der Lagereinbaustücke 13 der unteren Horizontalwalze 14. Die Seitenschenkel 29a der Tragösen 29 sind hierbei (vgl. Fig. 2 unten rechts) von Schleißplatten 30a der Ansätze 30 der Lagereinbaustücke 13 übergriffen, während ein die Tragösen 29 nach unten abschließender Steg 29b jeweils die Ansätze 30 mit Abstand untergreift, um während des Betriebes den Anstellweg der unteren Horizontalwalze 14 nicht zu behindern, sind die unteren Stege 29b der Tragöse 29 an ihrer dem Ansatz 30 zugewandten Seite prismatisch ausgebildet und greifen zum Anheben der Walzen 14 in entsprechend geformte Nuten 30b der Ansätze 30 ein.

Zum Walzenwechsel ist es jetzt nur erforderlich, die beiden oberen Quertraversen 7 und 8 um 90° nach außen zu schwenken, um die obere Öffnung zwischen den Ständerholmen 1 freizugeben. Nach Lösen der Fixierbolzen kann dann der Rahmenkäfig 19 durch einen einfachen Hebevorgang in vertikaler Richtung mittels eines an die Tragöse 29 angreifenden Hebezeuges aus dem Ständerholm 1 herausgehoben werden. Hierbei legen sich, soweit keine besonderen weiteren Vorsprünge vorgesehen sind, die Lagereinbaustücke 17 der oberen Horizontalwalze 18 auf die Lagereinbaustücke 15 der Vertikalwalze 16 und beide werden durch die in die Tragnuten 25 der Begrenzungswände 22 eingreifenden Tragfedern 26 der Einbaustücke 15 der Vertikalwalzen 16 mit nach oben ausgehoben. Dem Ausheben der Lagereinbaustücke 15 folgen die in diese eingehängten Tragösen 29, und nachdem deren Stege 29b in die Nuten 30b der Ansätze 30 der Einbaustücke 13 der oberen Horizontalwalze 14 gelegt haben, diese zusammen mit der unteren Horizontalwalze 14 und beide Walzensätze, die Horizontalwalzen 18, 14 und die Vertikalwalzen 16 werden gemeinsam in einem einzigen Arbeitsvorgang ausgehoben.

Zur Bearbeitung dieser Walzensätze und deren weiterer Demontage ist ein Absetzrahmen 31 (Fig. 3 und 4) vorgesehen auf den beide Walzensätze absetzbar sind. Hierbei werden die einzelnen Lagereinbaustücke 13, 15, 17 auf ggfs. verstellbar ausgebildete Auflageflächen abgesetzt; so sind hier für die Lagereinbaustücke 13 der unteren Horizontalwalze 14 verstellbare Auflageplatten 32 vorgesehen, die Lagereinbaustücke 15 werden von beidseitig angeordneten Tragplatten 13 aufgenommen und die Begrenzungswände 22 und/oder die Lagereinbaustücke 17 der oberen Horizontalwalze 18 werden von Stützplatten 34 aufgenommen. Es ist auch möglich, für die Begrenzungswände 22 und die Lagereinbaustücke 17 jeweils gesonderte Stützplatten vorzusehen. Des weiteren hat es sich bewährt, ggfs. die Auflageplatten, insb. aber die Begrenzungswände, Stützplatten in Richtung der Achsen der Horizontalwalzen kraftbetrieben verschiebbar auszubilden. Hierfür sind vier Druckmittelzylinderaggregate 35 vorgesehen, die an unterschiedliche Ausbildungen von Begrenzungswänden oder an diesen gemeinsamen Schienen angreifen. Es besteht auch die Möglichkeit, durch reversierende Antriebe, insb. durch zwischen Zahnstangen fest gelagerte Ritzel gegenläufige Verschiebungen der an unterschiedliche Enden des Absetzrahmens 31 vorgesehenen Abstützungen zu bewirken.

Auf die gesonderte Justierleiste 23 kann verzichtet werden, wenn die Stärke der Begrenzungswände 22 und entsprechend der Abstand der Führungsfläche der Ständerholme 1, d.h. des diese aufnehmenden Gehäusefensters 10 vergrößert werden. Die nach unten weisenden Begrenzungsflächen der Begrenzungswände 22 sichern in diesem Fall mit ihren äußeren Bereichen die Vertikalposition des Rahmenkäfigs 19 in den Ständerholmen 1, während die inneren Bereiche dieser Begrenzungsflächen die Vertikalbewegungen der Lagereinbaustücke 15 der Vertikalwalzen 16 begrenzen.

Die in den Fig. 5, 6 und 7 dargestellte Ausbildungsform eines Universalwalzgerüstes besteht aus zwei Walzenständerhälften, die untereinander durch Querträger 42 verbunden sind. Diese Walzenständerhälften werden jeweils von einem Paar von Ständerholmen 40 bzw. 41, die jeweils durch eine obere Quertraverse 43 und eine untere Quertraverse 44 miteinander verbunden oder verbindbar sind. Zwischen den Ständerholmen 40 bzw. 41 der Ständerholmpaare sind die Lagereinbaustücke 49 und 50 der beiden Horizontalwalzen 46 und 47 vertikal auf- und abbewegbar (Fig. 5). An beiden Ständerholmpaaren 40 und 41 (Fig. 6 und 7) sind nach außen kragende Ansätze 51 bzw. 52, die hier in verlängernde Gewindespindeln 51a bzw. 52a übergehen. Zwischen diesen Ansätzen 51, 52 werden die Lagereinbaustücke 53 der Vertikalwalzen 45 horizontal bewegt. Beim Ausführungsbeispiel sind die Gewindespindelpaare 51a, 52a durch auf diesen gewindegeführten Horizontalquertraversen 54 bzw. 55 verbunden.

Zwischen den einander zugewandten Führungsflächen 40a bzw. 41a der Ständerholmpaare 40 bzw. 41 der Walzenständerhälften sind die plattenförmigen Begrenzungswände 56a des Rahmenkäfigs 56 mit ihren Außenflächen geführt. Die Innenflächen dieser Begrenzungswände 56a stellen Führungsflächen sowohl für die vertikale Anstellbewegung der an diesen geführten Lagereinbaustücke 49 der oberen Horizontalwalze 46 als auch für die horizontale Anstellbewegung der Lagereinbaustücke 53 der Vertikalwalzen 45 dar. Die Anstellbewegungen selbst werden für die obere Horizontalwalze 46 durch eine entsprechende Auf- bzw. Abbewegung der Quertraverse 43 und die Anstellbewegungen der Vertikalwalzen 45 durch Horizontalbewegungen der Horizontal-Quertraversen 54 und 55 auf nicht zur Erfindung gehörende Weise bewirkt. Die Lagereinbaustücke 53 der Vertikalwalzen 45 sind dabei (Fig. 5) schubladenartig von unten unterfaßt in den plattenförmigen Begrenzungswänden 56a des Rahmenkäfigs 56 geführt. Die Lagereinbaustücke 50 der unteren Horizontalwalze 47 sind in ähnlicher Weise wie beim vorangegangenen Ausführungsbeispiel (Fig. 1 bis 4) beschrieben, mit den Lagereinbaustücken 53 der Vertikalwalzen 45 durch in diese einhängbare Tragösen 57 verbunden. Eine vertikale Anstellbewegung der unteren Horizontalwalze 47 mit deren Einbaustücken 50 wird durch die unteren Quertraversen in einer Weise bewirkt, die ebenfalls nicht zur Erfindung gehört.

Die plattenförmigen Begrenzungswände 56a des Rahmenkäfigs 56 (Fig. 6 und 7) weisen zusätzliche Ansätze 58 mit Durchtrittsausnehmungen 58a und ebenen vertikalen Anlageflächen 58b auf. Diese Anlageflächen 58b liegen auf ebenfalls vertikal verlaufenden ebenen Führungsflächen 59a von Hubvorrichtungen 59 auf, die jeweils paarweise an benachbarten Ständerholmen 40, 41 der Walzenständerhälften angeordnet, von Motoren 60 angetrieben über Kuppelspindeln 61 getrieblich miteinander verbunden sind. Jede der Hubvorrichtungen 59 weist einen, in einem Exzenterhubgetriebe 62 (Fig. 5) axial verschiebbaren Mitnehmerbolzen 63 auf, der in die jeweilige Durchtrittsausnehmung 58 der plattenförmigen Begrenzungswände 56a des Rahmenkäfigs 56 ein- und wieder herausbringbar ist (Fig. 5).

Die strichpunktiert dargestellten, an den Ständerholmen 40, 41 angeordneten Kolben-Zylinder-Aggregate 66 dienen der Ausbalancierung der Querträger 43 bei deren Anstellbewegungen.

Wie insb. aus Fig. 5 ersichtlich, kann der Rahmenkäfig 56, wie bereits beim Ausführungsbeispiel nach den Fig. 1 bis 4 erläutert, zum Zwecke des Aus- bzw. Einbaues der Walzensätze, an den Führungsflächen 40a, 41a der Ständerholme 40, 41 geführt gleitend nach oben aus dem Walzgerüst herausgehoben oder in dieses abgesenkt werden. Die Lagereinbaustücke 49 der oberen Horizontalwalze 46 liegen dabei auf den Lagereinbaustücken 53 der Vertikalwalzen 45 auf, und diese werden schubladengeführt und von unten unterfaßt in dem Rahmenkäfig 56 gehalten. Die Lagereinbaustücke 50 der unteren Horizontalwalze 47, die wie beim erwähnten Ausführungsbeispiel nach den Fig. 1 bis 4 unmittelbar zwischen den Führungsflächen 40a, 41a der Ständerholme 40, 41 geführt sind, werden dabei in den Tragösen 47 hängend, die mit den Lagereinbaustücken 53 der Vertikalwalzen 45 verbunden sind, mit aus dem Walzgerüst herausgehoben.

Zur Veränderung der Lage der Walzlinie in eine vertikal höhere Position W1 oder eine vertikal niedrigere Position W2 (Fig. 5) werden die Mitnehmerbolzen 63 mit Hilfe eines an dem Exzenterhubgetriebe 62 angeordneten Kolben-Zylinder-Aggregates 70 in die Durchtrittsausnehmungen 58a der Anlageflächen 58b der Ansätze 58 der plattenförmigen Begrenzungswände 56a eingebracht. Diese Durchtrittsausnehmungen 58a weisen die Form horizontal verlaufender Längsschlitze (Fig. 6) auf. Mit Hilfe des Exzenterhubgetriebes 62 führen die Mitnehmerbolzen 63 aller Hubvorrichtungen 59 dann eine gemeinsame Hub- bzw. Senkbewegung aus, die den Rahmenkäfig 56 und mit diesem die Vertikalwalzen 45 in eine Position bringen, bei der die Walzlinie in der gewünschten Höhe zwischen W1 und W2 verläuft. Anschließend werden die Mitnehmerbolzen 63 die zu diesem Zweck leicht keilig verlaufenden Anlageflächen aufweisen, in die Durchtrittsausnehmungen 58 fest eingedrückt und verriegeln so den Rahmenkäfig 56 in der eingestellten Walzposition. Die beiden Horizontalwalzen 46 und 47 werden anschließend mit Hilfe der Quertraversen 43 und 44 auf die eingestellte Walzlinie zentriert.

## Patentansprüche

1. Universalgerüst mit anstellbaren, in Fensterausnehmungen der Ständerholme (1; 40, 41) der Walzenständer geführten Horizontal- und Vertikalwalzensätze (18, 14; 46, 47; 16, 45) in der Form eines Universalwalzgerüstes mit zwei durch Querträger verbundenden, jeweils aus einem Paar von Ständerholmen (1; 40, 41) mit Quertraversen (7, 8; 43, 44) gebildeten Walzenständerhälften, bei dem die Lagereinbaustücke (17, 13; 49, 50) des Horizontalwalzensatzes (18, 14; 46, 47) zwischen den Ständerholmen (1; 40, 41) des jeweiligen Ständerholmpaares, und die Lagereinbaustücke (15; 53) des Vertikalwalzensatzes (16; 45) zwischen, nach außen kragenden Ansätzen dieser Ständerholmpaare vertikal bzw. horizontal bewegbar, und die oberen der die Ständerholmpaare verbindenden Quertraversen (7; 43) abheb- bzw. horizontal ausschwenkbar sind, und bei dem zwischen den Außenflächen der Lagereinbaustücke (17; 49) mindestens der oberen Horizontalwalze (18; 46) und den, einander zugewandten Führungsflächen der Ständerholme (1; 40, 41) der Ständerholmpaare ein an diesen Führungsflächen geführter, Begrenzungswände (22; 56a) aufweisender Stützrahmen angeordnet ist,
**dadurch gekennzeichnet,**
daß die plattenförmigen Begrenzungswände (22, 56a) des Stützrahmens für die Lagereinbaustücke (17; 49) der oberen Horizontalwalze (18; 46) allein oder für diese und die Lagereinbaustücke (15; 53) des Vertikalwalzensatzes (16; 45) einen, mit einer Hebevorrichtung verbindbaren Rahmenkäfig (19; 56) bilden, der vertikal in das Walzgerüst einsenk- und aus diesem heraushebbar ist, wobei die Lagereinbaustücke (15; 53) des Vertikalwalzensatzes (16; 45) an den Rahmenkäfig (19; 56) hängekuppelbar bzw. ebenfalls in diesem geführt und die Lagereinbaustücke (13; 50) der unteren Horizontalwalze (14; 47) an die Einbaustücke (15; 53) des Vertikalwalzensatzes (16; 45) vertikal verschiebbar hängekuppelbar sind.

2. Universalwalzgerüst nach Anspruch 1,
**dadurch gekennzeichnet,**
daß die äußeren Begrenzungswände (22) des Rahmenkäfigs (19) und die die Lagereinbaustücke (15) des Vertikalwalzensatzes (16) führenden Führungsflächen der Ständerholme (1) jeweils in einer Ebene liegen und an nach innen gerichteten Absätzen der Ständerholme (1) in Führungsflächen für die Lagereinbaustücke (13) der unteren Horizontalwalze (14) übergehen, wobei die nach oben gerichteten Flächen der Absätze Gleitbahnen für die horizontale Bwegung der Lagereinbaustücke (15) der Vertikalwalzen (16) darstellen.

3. Universalgerüst nach einem der Ansprüche 1 und/oder 2,
**dadurch gekennzeichnet,**
daß der Rahmenkäfig (19) mittels, in Fixierbohrungen (24) einschiebbarer Justierbolzen mit den Ständerholmen (1) der Walzenständerhälften verriegelbar ist.

4. Universalwalzgerüst nach Anspruch 1,
**dadurch gekennzeichnet,**
daß bei Führung der Lagereinbaustücke (49, 50) der oberen Horizontalwalze (46) und der Lagereinbaustücke (53) des Vertikalwalzensatzes (45) in den Begrenzungswänden (56a) des Rahmenkäfigs (56) die Lagereinbaustücke (53) des Vertikalwalzensatzes (45) in dem Rahmenkäfig (56) schubladengeführt sind, und die Führung der hängegekuppelten Lagereinbaustücke (50) der unteren Horizontalwalze (47) an den Führungsflächen (40a, 41a) der Ständerholmpaare (40, 41) erfolgt.

5. Universalgerüst nach Anspruch 4,
**gekennzeichnet durch,**
an den Ständerholmen (40, 41) beider Walzenständerhälften angeordnete, mit dem Rahmenkäfig (56) kuppelbare, wegeinstell- und festlegbare Hubvorrichtungen (59).

6. Universalgerüst nach Anspruch 5,
**dadurch gekennzeichnet,**
daß die Hubvorrichtungen (59) jeweils paarweise an benachbarten Ständerholmen (40, 41) beider Walzenständerhälften angeordnet und gemeinsam angetrieben sind.

7. Universalgerüst nach Anspruch 6,
**dadurch gekennzeichnet,**
daß die Hubvorrichtungen (59) jeweils eine vertikale, an Anlageflächen (58b) des Rahmenkäfigs (56) anlegbare Führungsflächen (59b) mit einer Durchtrittsöffnung für ein Hubmitnehmerelement (63) aufweisen, das in eine Durchtrittsausnehmung (58a) in der Anlagefläche des Rahmenkäfigs (56) ein- und aus dieser herausbringbar ist.

8. Universalgerüst nach Anspruch 7,
**dadurch gekennzeichnet,**
daß die Hubmitnehmerelemente (63) als in einem Exzenterhubgetriebe (62) gelagerte axial verschieb- und festlegbare Bolzen ausgebildet sind.

9. Uniersalgerüst nach einem oder mehreren der Ansprüche 4 bis 8,
**dadurch gekennzeichnet,**
daß die Lagereinbaustücke (50) der unteren Horizontalwalze (47) vertikal verschiebbar in mit den Lagereinbaustücken (53) der Vertikalwalzen (16) verbindbare, sie unterfassende Tragösen (57) einhängbar sind.

## Claims

1. Universal stand with adjustable horizontal and vertical roll sets (18, 14; 46, 47; 16; 45) guided in window recesses of the stand posts (1; 40, 41) of the roll stands, in the form of a universal rolling mill stand with two roll stand halves, which are each formed from a pair of stand posts (1; 40, 41) with traverses (7, 8; 43, 44) and connecting by crossbeams and in which the bearing elements (17, 13; 49, 50) of the horizontal roll set (18, 14; 46, 47) are movable between the stand posts (1; 40, 41) of the respective stand post pair, and the bearing elements (15; 53) of the vertical roll set (16; 45) are movable between outwardly projecting projections of this stand post pair, vertically or horizontally and the uppermost of the traverses (7; 43) connecting the stand post pair are pivotable out horizontally or for lifting-off, and in which arranged between the outer surfaces of the bearing elements (17; 49) of at least the upper horizontal roll (18; 46) and the mutually facing guide surfaces of the stand posts (1; 40, 41) of the stand post pair is a support frame which is guided at these guide surfaces and has boundary walls (22; 56a), characterised thereby that the plate-shaped boundary walls (22, 56a) of the support frame form, for the bearing elements (17; 49) of the upper horizontal roll (18; 46) alone or for these and the bearing elements (15; 53) of the vertical roll set (16; 45), a frame cage (19; 56) which is connectible with a lifting device and which is vertically lowerable into and liftable up out of the roll stand, wherein the bearing elements (15; 53) of the vertical roll set (16; 45) are coupable in suspension at the frame cage (19; 56) or likewise guided in this and the bearing elements (13; 50) of the lower horizontal roll (14; 47) are couplable in suspension and vertically displaceable at the elements (15; 53) of the vertical roll set (16; 45).

2. Universal rolling mill stand according to claim 1, characterised thereby that the outer boundary walls (22) of the frame cage (19) and those guide surfaces of the stand posts (1) that guide the bearing elements (15) of the vertical roll set (16) respectively lie in one plane and pass over at inwardly directed projections of the stand posts (1) into guide surfaces for the bearing elements (13) of the lower horizontal roll (14), wherein the upwardly directed surfaces of the projections represent slide paths for the horizontal movement of the bearing elements (15) of the vertical rolls (16).

3. Universal stand according to claims 1 and/or 2, characterised thereby that the frame cage (19) is locatable at the stand posts (1) of the roll stand halves by means of adjusting bolts insertable into fixing bores (24).

4. Universal rolling mill stand according to claim 1, characterised thereby that on guidance of the bearing elements (49, 50) of the upper horizontal roll (46) and the bearing elements (53) of the vertical roll set (45) in the boundary walls (56a) of the frame cage (56), the bearing elements (53) of the vertical roll set (45) are guided in the manner of a drawer in the frame cage (56), and the guidance of the suspension-coupled bearing elements (50) of the lower horizontal roll (47) takes place at the guide surfaces (40a, 41a) of the stand post pairs (40, 41).

5. Universal stand according to claim 4, characterised by travel adjustable and arrestable stroke devices (59) arranged at the stand posts (40, 41) of roll stand halves and couplable with the cage frame (56).

6. Universal stand according to claim 5, characterised thereby, that the stroke devices (59) are respectively arranged in pairs at adjacent stand posts (40, 41) of both roll stand halves and are drivable in common.

7. Universal stand according to claim 6, characterised thereby that the stroke devices (59) respectively have a vertical guide surface (59b) placeable at contact surfaces (58b) of the frame cage (56) and having a passage opening for a stroke entraining element (63), which is bringable into and out of a passage recess (58a) in the contact surface of the frame cage (56).

8. Universal stand according to claim 7, characterised thereby that the stroke entraining elements (63) are constructed as axially displaceable and arrestable pins mounted in an eccentric gear (62).

9. Universal stand according to one or several of the claims 4 to 8, characterised thereby that the bearing elements (50) of the lower horizontal roll (47) are vertically displaceably suspendable in support eyes which are connectible with the bearing elements (53) of the vertical rollers (16) and which engage under them.

## Revendications

1. Cage de laminoir universel à cylindres horizontaux et verticaux réglables (18, 14; 46, 47; 16, 45) guidés dans des fenêtres de chapeaux de colonne (1; 40, 41) des montants de laminoir, qui a la forme d'une cage de laminoir universel comportant deux moitiés de cage de cylindres reliées par des traverses et constituées chacune par une paire de chapeaux de colonne (1; 40, 41) comportant des traverses (7, 8; 43, 44), dans laquelle les empoises de paliers (17, 13; 49, 50) du jeu de cylindres horizontaux (18, 14; 46, 47) peuvent se déplacer entre les chapeaux de colonne (1; 40, 41) de chaque paire de chapeaux de colonne et les empoises de paliers (15; 53) du jeu de cylindres verticaux (16; 45) peuvent se déplacer entre des parties en porte-à-faux dirigées vers l'extérieur de ces chapeaux de colonne, ces déplacements s'effectuant dans le sens vertical ou horizontal, dans laquelle celles des traverses (7; 43) qui relient les chapeaux de colonne qui sont plus élevées peuvent pivoter avec soulèvement ou horizontalement, et dans laquelle, entre les surfaces extérieures des empoises de palier (17; 49) du cylindre horizontal supérieur eu moins (18; 46) et les surfaces de guidage des chapeaux de colonne (10; 40; 41) des couples de chapeaux de colonne qui dont tournées l'une vers l'autre, un cadre de support comportant des parois (22; 56a) est monté de manière à être guidé par ces surfaces de guidage, caractérisée en ce que les parois (22, 56a) du cadre de support des empoises (17; 49) du cylindre horizontal supérieur (18; 46) ou de ce cylindre et les empoises de palier (15; 53) au jeu de cylindre verticaux (16; 45) constituent une cage de cadre (19; 56) qui peut être reliée à un dispositif de levage et qui peut s'abaisser et se soulever verticalement dans la cage de laminoir, les empoises de palier (15; 53) du jeu de cylindres verticaux (16; 45) pouvant être suspendues ou guidées dans la cage de cadre (19; 56) et les empoises de palier (13; 50) du cylindre horizontal inférieur (14; 47) étant accouplées par suspension, de manière à pouvoir se déplacer dans le sens vertical, aux empoises (15; 53) du jeu de cylindres verticaux (16; 45).

2. Cage de laminoir universel selon la revendication 1, caractérisée en ce que les parois extérieures (22) de la cage de cadre (19) et les surfaces de guidage des chapeaux de colonne (1) qui guident les empoises de palier (15) du jeu de cylindres verticaux (16) se trouvent toujours dans un même plan et, au niveau des parties des chapeaux de colonne qui sont dirigées vers l'extérieur, se raccordent à des surfaces de guidage des empoises de palier (13) du cylindre horizontal inférieur (14), les surfaces des parties qui sont dirigées vers le haut constituant des glissières pour le déplacement horizontal des empoises de palier (15) des cylindres verticaux (16).

3. Cage de laminoir universel selon l'une des revendications 1 ou 2, caractérisée en ce que la cage de cadre (19) peut être verrouillée aux chapeaux de colonne (1) au moyen de boulons d'ajustage qui peuvent s'engager dans des alésages de fixation.

4. Cage de laminoir universel selon la revendication 1, caractérisée en ce que, pour le guidage des empoises de palier (49, 50) du cylindre horizontal supérieur (46) et des empoises de palier (53) du jeu des cylindres verticaux (45) dans les parois (56a) de la cage de cadre (56), les empoises de palier (53) du jeu de cylindres verticaux (45) sont guidées comme des tiroirs dans la cage de cadre (56) et que le guidage des empoises de palier (50) du cylindre horizontal inférieur (47) qui sont accouplées par suspension s'effectue au niveau des surfaces de guidage (40a, 41a) des paires de chapeaux de colonne (40, 41).

5. Cage de laminoir universel selon la revendication 4, caractérisée par des dispositifs de levage (59) qui sont montés sur les chapeaux de colonne (40, 41) des deux moitiés de cage de cylindres et peuvent être accouplés, réglés en position et fixés à la cage de cadre.

6. Cage de laminoir universel selon la revendication 5, caractérisée en ce que les dispositifs de levage (59) sont toujours montés par paires sur des chapeaux de colonne voisins (40, 41) des deux moitiés de cages de cylindres et sont commandés simultanément.

7. Cage de laminoir universel selon la revendications 6, caractérisée en ce que les dispositifs de levage (59) comportent chacun une surface de guidage verticale (59) qui peut s'appliquer contre des surfaces d'appui (58b) de la cage de cadre (56) et comporte une ouverture de passage pour un élément (63) d'entraînement du levage qui peut être déplacé, pour être introduit et retiré, dans une ouverture de passage (58a) ménagée dans la surface d'appui de la cage de cadre (56).

8. Cage de laminoir universel selon la revendication 7, caractérisée en ce que les éléments (63) d'entraînement de levage sont constitués par un boulon qui est monté dans un engrenage de levage excentrique (62) de manière à pouvoir se déplacer dans le sens axial.

9. Cage de laminoir universel selon une ou plusieurs des revendications 4 à 8, caractérisée en ce que les empoises (50) du cylindre horizontal inférieur (47) peuvent se déplacer verticalement, en étant suspendues, dans des oeillets de support (57) qui peuvent être reliés aux empoises de palier (53) des cylindres verticaux (16) et qui les entourent par en-dessous.
